# EUROPÄISCHE PATENTANMELDUNG

(11) **EP 4 728 959 A1**
(43) Veröffentlichungstag der Anmeldung: **22.04.2026**
(21) Anmeldenummer: 25207623.7
(22) Anmeldetag: 09.10.2025
(51) Int. Cl.: A47L 15/48, D06F 58/24, D06F 39/08, A47L 15/42

(54) **SPRÜHNEBELVORRICHTUNG, VERFAHREN ZUM BETREIBEN EINER SPRÜHNEBELVORRICHTUNG, DAMPFKONDENSATOR UND REINIGUNGSGERÄT**

(30) Priorität: 15.10.2024 DE 102024129933
(71) Anmelder: Miele & Cie. KG, 33332 Gütersloh (DE)
(72) Erfinder: Krenz, Peter, 32130 Enger (DE)

(57) **Zusammenfassung**

Die Erfindung betrifft eine Sprühnebelvorrichtung (200) für einen Dampfkondensator für ein Reinigungsgerät (100), wobei die Sprühnebelvorrichtung (200) eine Sprühnebeldüse (205) mit einem Kunststoffteil (405) und einer Düse (400) aus einem elastischen Material umfasst. Das Kunststoffteil formt einen Kanal (500) zum Leiten von Wasser zu der Düse aus. Die Düse ist ausgeformt, um unter Verwendung des Wassers einen Sprühnebel zu generieren.

## Beschreibung

Die Erfindung betrifft eine Sprühnebelvorrichtung für einen Dampfkondensator, ein Verfahren zum Betreiben einer Sprühnebelvorrichtung, einen Dampfkondensator und ein Reinigungsgerät mit einem Dampfkondensator mit einer Sprühnebelvorrichtung gemäß den Hauptansprüchen.

Die EP 2 604 165 B1 betrifft einen Geschirrspülautomaten mit einem Spülbehälter, einem Dampfkondensator und einem Trocknungsgebläse.

Der hier vorgestellte Ansatz stellt sich die Aufgabe, eine verbesserte Sprühnebelvorrichtung für einen Dampfkondensator, ein verbessertes Verfahren zum Betreiben einer Sprühnebelvorrichtung, einen verbesserten Dampfkondensator und ein verbessertes Reinigungsgerät mit einem Dampfkondensator mit einer Sprühnebelvorrichtung zu schaffen.

Erfindungsgemäß wird diese Aufgabe durch eine Sprühnebelvorrichtung für einen Dampfkondensator, ein Verfahren zum Betreiben einer Sprühnebelvorrichtung, einen Dampfkondensator und ein Reinigungsgerät mit einem Dampfkondensator mit einer Sprühnebelvorrichtung mit den Merkmalen der Hauptansprüche gelöst. Vorteilhafte Ausgestaltungen und Weiterbildungen der Erfindung ergeben sich aus den nachfolgenden Unteransprüchen.

Die mit der Erfindung erreichbaren Vorteile bestehen in einem einfachen automatischen Säubern der Sprühnebelvorrichtung und einer damit einhergehenden längeren Lebensdauer der Sprühnebelvorrichtung.

Eine Sprühnebelvorrichtung für einen Dampfkondensator für ein Reinigungsgerät weist eine Sprühnebeldüse mit einem Kunststoffteil und einer Düse aus einem elastischen Material auf. Dabei formt das Kunststoffteil einen Kanal zum Leiten von Wasser zu der Düse aus und die Düse ist ausgeformt, um unter Verwendung des Wassers einen Sprühnebel zu generieren.

Die Sprühnebelvorrichtung kann gemäß einer Ausführungsform dazu verwendet werden, um Feuchtigkeit aus feuchter Luft mit Hilfe von eingesprühtem Wasser zu entfernen. Dabei kann der Dampfkondensator dazu ausgeformt sein, um einen Aggregatszustand des in einem Reinigungsvorgang verwendeten Wasserdampfs zu verändern. Beispielsweise kann so der Wasserdampf als Wasser abgeschieden und die Luft dadurch entfeuchtet werden. Das Reinigungsgerät kann gemäß einer Ausführungsform als ein Desinfektionsgerät oder ein Geschirrspüler ausgeformt sein, bei dem entfeuchtete Luft beispielsweise zum Trocknen von Geräten oder Geschirr verwendet wird. Das Kunststoffteil kann dabei einen feststehenden Teil der Sprühnebeldüse ausformen. Beispielsweise kann das Kunststoffteil aus einem harten unverformbaren Kunststoff ausgeformt sein. Die Düse der Sprühnebeldüse ist dagegen aus einem weicheren Material ausgeformt, das sich verformen lässt. Beispielsweise kann die Düse ebenfalls aus Kunststoff, oder einer Kunststoff-Gummi Verbindung ausgeformt sein.

Die Sprühnebelvorrichtung kann eine Einrichtung zum Generieren eines die Düse treffenden Impulses aufweisen, wobei der Impuls zum Lösen von an der Düse anhaftenden Verunreinigungen dient. Dadurch kann die Sprühnebelvorrichtung automatisch gereinigt werden, ohne dass ein Nutzer die Sprühnebelvorrichtung aufwendig ausbauen und entkalken müsste. Indem keine Wartung an der oder den Düsen erforderlich ist, lassen sich schnelle Servicezeiten und damit Kosteneinsparungen realisieren.

Die Düse kann aus einem Elastomer ausgeformt sein. Durch eine elastische Verformbarkeit der Düse können Verunreinigungen wie Kalk leicht entfernt oder abgebrochen werden, indem die Düse unter Verwendung eines auf die Düse auftreffenden Impulses kurzzeitig verformt wird.

Die Einrichtung zum Generieren kann ein innerhalb des Kanals feststehend angeordnetes Element umfassen, wobei das Element ausgeformt ist, um beim Leiten von Wasser durch den Kanal eine Wirbelstraße zum Generieren des Impulses zu generieren. Durch die Wirbelstraße kann somit die Düse von Verunreinigungen befreit werden, indem die Wirbel regelmäßig gegen die Düse treffen und Kalk abschlagen. Dabei kann das Element als ein in den Kanal eingespritzter stehender Körper ausgeformt sein, welcher quer zu dem Wasser in dem Kanal angeordnet ist. Indem nur ein Element eingespritzt wird, können somit aufwendigere und teurere Ressourcen eingespart werden.

Somit kann das Element beispielsweise als ein in den Kanal hineinragender Fortsatz des Kunststoffteils ausgeformt sein. Dies ermöglicht eine kostengünstige Herstellung.

Alternativ oder zusätzlich kann die Einrichtung zum Generieren ausgeformt sein, um Druckluft zum Erzeugen des Impulses in den Kanal zu fördern. Dafür kann die Sprühnebelvorrichtung eine Wasserleitung zum Zuführen des Wassers in die Sprühnebeldüse aufweisen und die Einrichtung zum Generieren kann einen Druckluftkanal zum Fördern der Druckluft in die Wasserleitung aufweisen.

In dem Druckluftkanal kann ein Rückschlagventil und ein Sperrventil angeordnet sein. Das Sperrventil kann dazu ausgeformt sein, um zwischen einem durchlassenden und einem sperrenden Zustand zu wechseln. Dabei kann das Sperrventil beispielsweise als Magnetventil ausgeformt sein. Das Rückschlagventil kann gemäß einer Ausführungsform dazu ausgeformt sein, um zu verhindern, dass Wasser in den Druckluftkanal gelangt.

Die Sprühnebelvorrichtung kann einen Druckluftspeicher umfassen, welcher zum Bereitstellen von Druckluft an den Druckluftkanal ausgeformt sein kann.

Ein Verfahren zum Betreiben einer Sprühnebelvorrichtung kann einen Schritt des Förderns von Wasser in die Sprühnebeldüse und einen Schritt des Generierens eines die Düse treffenden Impulses zum Lösen von an der Düse anhaftenden Verunreinigungen umfassen. Dabei können die Schritte des Verfahrens entweder zeitgleich oder hintereinander ausgeführt werden. Durch die Reinigung der Düse durch die Impulse ist keine Wartung an den Düsen notwendig.

Ein Dampfkondensator für ein Reinigungsgerät weist folgende Merkmale auf:
einen Einlass zum Einlassen von feuchter Luft aus einem Reinigungsraum;
einen Auslass zum Auslassen entfeuchteter Luft in den Reinigungsraum;
einen Luftkanal zum Verbinden des Einlasses mit dem Auslass; und
eine genannte Sprühnebelvorrichtung, wobei die Düse in dem Luftkanal angeordnet ist, um den Sprühnebel in dem Luftkanal zum Entfeuchten der feuchten Luft zu generieren.

Ein Reinigungsgerät weist einen Reinigungsraum und einen genannten Dampfkondensator auf.

Der hier beschriebene Ansatz kann im Zusammenhang mit einem gewerblichen oder professionellen Gerät, beispielsweise einem medizinischen Gerät, wie einem Reinigungs- oder Desinfektionsgerät, einem Kleinsterilisator, einem Großraumdesinfektor oder einer Container-Waschanlage eingesetzt werden, oder auch im Zusammenhang mit einem Haushaltgerät, beispielsweise einem Geschirrspüler.

Ein Ausführungsbeispiel der Erfindung ist in den Zeichnungen rein schematisch dargestellt und wird nachfolgend näher beschrieben. Es zeigt
- Figur 1: eine schematische Darstellung eines Ausführungsbeispiels eines Reinigungsgeräts;
- Figur 2: eine schematische Darstellung eines Ausführungsbeispiels einer Sprühnebelvorrichtung;
- Figur 3: eine detaillierte Darstellung eines Ausführungsbeispiels einer Sprühnebelvorrichtung;
- Figur 4: eine Darstellung eines Ausführungsbeispiels einer Sprühnebeldüse;
- Figur 5: eine weitere Darstellung eines Ausführungsbeispiels einer Sprühnebeldüse;
- Figur 6: eine weitere Darstellung eines Ausführungsbeispiels einer Sprühnebeldüse;
- Figur 7: eine weitere schematische Darstellung eines Ausführungsbeispiels einer Sprühnebelvorrichtung;
- Figur 8: eine Detailansicht eines Ausführungsbeispiels einer Sprühnebelvorrichtung; und
- Figur 9: ein Ablaufdiagramm eines Ausführungsbeispiels eines Verfahrens zum Betreiben einer Sprühnebelvorrichtung.

Figur 1 zeigt eine schematische Darstellung eines Ausführungsbeispiels eines Reinigungsgeräts 100. Das Reinigungsgerät 100 weist einen Reinigungsraum 105 in welchem sich nach einem Reinigungsvorgang feuchte Luft 110 angesammelt hat. Durch einen Dampfkondensatoreingang 115 wird die feuchte Luft 110 aus dem Reinigungsraum 105 über einen Einlass an einen Dampfkondensator weiteregeleitet. Der Dampfkondensator umfasst dabei eine Sprühnebelvorrichtung mit zumindest einer Sprühnebeldüse mit einer Düse aus einem elastischen Material. Unter Verwendung der Düse kann innerhalb des Dampfkondensators ein Sprühnebel generiert werden, durch den die feuchte Luft 110 entfeuchtet werde kann.

Das Reinigungsgerät 100 ist gemäß diesem Ausführungsbeispiel als ein Desinfektionsgerät ausgeformt. Alternativ ist das Reinigungsgerät 100 auch als ein Geschirrspüler ausgeformt. Das Reinigungsgerät 100 umfasst für den Reinigungsraum 105 eine Gerätetür 120 mit der der Reinigungsraum 105 geschlossen werden kann.

Der hier beschriebene Ansatz eignet sich beispielsweise zum Einsatz in einem Reinigungs- und Desinfektionsgerät, bei dem ein Sprühnebeldampfkondensator zur Trocknung eingesetzt wird. Aufgrund der dabei verwendeten Düse kann verhindert werden, dass diese bei harten Wasserwerten an den Düsenspitzen verkalken. Damit kann eine Veränderung des Sprühbilds und ein Sinken der Leistung des Dampfkondensators vermieden werden. Im Unterschied zu Düsen mit einer starren Düsenform hat eine Düse mit einer elastisch verformbaren Düsenform eine Reinigungsfunktion und ist damit unanfällig für Verschmutzungen.

Figur 2 zeigt eine schematische Darstellung eines Ausführungsbeispiels einer Sprühnebelvorrichtung 200 für ein Reinigungsgerät 100. Das Reinigungsgerät 100 ist gemäß einem Ausführungsbeispiel wie das in Figur 1 beschriebene Reinigungsgerät ausgeformt. Die Sprühnebelvorrichtung 200 ist dabei als Bestandteil eines Dampfkondensators an einer Rückseite des Reinigungsgeräts 100 angeordnet. Die Sprühnebelvorrichtung 200 umfasst eine Sprühnebeldüse 205, welche dabei dafür sorgt, dass Wasser aus einer Wasserleitung 210 als Sprühnebel in einen Luftkanal 215 gespritzt wird, durch den zu entfeuchtende Luft geleitet wird.

Der Luftkanal 215 ist ausgeformt, um durch einen Einlass 220 einströmende feuchte Luft zu einem Auslass 225 zu führen. Durch den Sprühnebel kondensiert in der feuchten Luft enthaltender Dampf, wodurch die feuchte Luft während des Durchströmens des Luftkanals 215 entfeuchtet wird.

Gemäß einem Ausführungsbeispiel ist der Luftkanal 215 u-förmig mit zwei parallelen Kanalabschnitten ausgeformt. Jedem der Kanalabschnitte ist eine Sprühnebeldüse 205 zugeordnet. Beispielhaft ist eine erste Sprühnebeldüse 205 ausgeformt, um einen ersten Sprühnebel im Bereich des Einlasses 220 zu generieren und eine zweite Sprühnebeldüse 205 ist ausgeformt, um einen zweiten Sprühnebel im Bereich des Auslasses 225 zu generieren.

Gemäß einem Ausführungsbeispiel weist die Sprühnebelvorrichtung 200 zwei Wasserleitungen 210 auf. Die Wasserleitungen 210 sind dabei dazu ausgeformt um Wasser an je eine Sprühnebeldüse 205 zu leiten. Dabei sind die Sprühnebeldüsen 205 beispielhaft parallel zueinander ausgerichtet.

Figur 3 zeigt eine detaillierte Darstellung eines Ausführungsbeispiels einer Sprühnebelvorrichtung 200 in einem Reinigungsgerät 100. Das Reinigungsgerät 100 ist gemäß einem Ausführungsbeispiel wie das in Figur 1 beschriebene Reinigungsgerät ausgeformt. Die Sprühnebelvorrichtung 200 ist auch hier wieder an einer Rückseite des Reinigungsgeräts 100 angeordnet. Der Luftkanal 215 ist hier deutlicher als in Figur 2 erkennbar, und weist hier einen Auslauf 300 auf, aus welchem Kondenswasser ablaufen kann. Die Sprühnebelvorrichtung 200 ist hier wie die in Figur 1 und in Figur 2 beschriebene Sprühnebelvorrichtung ausgeformt.

Figur 4 zeigt eine Darstellung eines Ausführungsbeispiels einer Sprühnebeldüse 205. Die Sprühnebeldüse 205 ist wie die in Figur 2 beschriebene Sprühnebeldüse ausgeformt. Die Sprühnebeldüse 205 weist eine Düse 400 auf, welche dazu gedacht ist, um unter Verwendung von Wasser einen Sprühnebel zu generieren. Die Sprühnebeldüse 205 umfasst dafür ein Kunststoffteil 405, in dem ein Kanal zum Leiten von Wasser zu der Düse 400 ausgeformt ist. Außerdem weist die Sprühnebeldüse 205 einen Wasseranschluss 410 auf, über den die Sprühnebeldüse 205 an eine Wasserleitung angeschlossen werden kann.

Figur 5 zeigt eine weitere Darstellung eines Ausführungsbeispiels einer Sprühnebeldüse 205. Die Sprühnebeldüse 205 ist gemäß einem Ausführungsbeispiel wie die bisher beschriebene Sprühnebeldüse aus den Figuren 1 bis 4 ausgeformt. Die Sprühnebeldüse 205 besteht aus zwei Teilen, der Düse 400 und dem Kunststoffteil 405, in welchem der Kanal 500 angeordnet ist. In dem Kanal 500 ist wiederum eine Einrichtung 510 zum Generieren eines die Düse 400 treffenden Impulses angeordnet.

Die Düse 400 ist gemäß diesem Ausführungsbeispiel aus Elastomer ausgeformt. Alternativ ist die Düse 400 gemäß einem Ausführungsbeispiel aus Gummi ausgeformt. Wenn die Düse 400 von einem Impuls getroffen wird, wird die Düse 400 elastisch verformt.

Die Einrichtung 510 umfasst dabei gemäß diesem Ausführungsbeispiel ein in dem Kanal 500 feststehendes Element 520. Durch den Wasserstrom, der auf das Element 520 trifft, wird eine Wirbelstraße 530 erzeugt welche Impulse abgibt, welche an die Düse 400 schlagen. Durch das Auftreffen der Impulse, werden Verunreinigungen, die an der Düse 400 anhaften abgeschlagen. Dabei hilft es, dass die Düse 400 aus einem weichen Material ausgeformt ist, da durch die Impulse die Düse 400 bewegt werden kann und Verunreinigungen noch besser entfernt werden. Verunreinigungen sind beispielsweise Kalkablagerungen, welche dann durch die beispielsweise regelmäßigen Impulse entfernt werden.

Die Düse 400 kann sich somit selbst oder mit Hilfe eines Impulses von Verkalkung und Verunreinigungen befreien. Dies kann automatisch während des Betriebs erfolgen.

Die Sprühnebeldüse 205, auch als Sprühdüse bezeichnet, ist gemäß einem Ausführungsbeispiel in einem 2K-Spritzmodell ausgeführt. Die als Düsenspitze dienende Düse 400, die für das Sprühbild im Dampfkondensator entscheidend ist, bildet den elastischen Teil des Sprühnebeldüse 205. Der andere Teil der Sprühnebeldüse 205, der den wasserzuführenden Schlauch beispielsweise mit einem Stutzen aufnimmt, ist aus stabilem Kunststoff geformt. Um zum Beispiel eine Kalkkruste an der Düsenspitze loszubrechen braucht es einen Impuls der die elastische Düsenform kurz trifft und den Kalk oder die Verschmutzung losbricht.

Dieser wird gemäß eine einem ersten Ausführungsbeispiel durch das Element 520, beispielsweise einem in der Strömung stehenden Körper, der beispielsweise in den festen Teil der Sprühnebeldüse 205eingespritzt ist, erfolgen. Dabei wird das Prinzip der Karmannschen Wirbelstraße genutzt. Die sich lösenden Wirbelschleppen am Strömungskörper treffen alternierend auf die Düsenspitze und erzeugen die nötigen Reinigungsimpulse. Das Element 520 ist gemäß einem Ausführungsbeispiel somit ebenfalls aus Kunststoff ausgeformt und in dem Kunststoffteil 405 der Sprühnebeldüse 205 angeordnet. Das Element 520 ist dabei beispielsweise quer zu einem Wasserfluss angeordnet, damit sich die Wirbelschleppen bilden.

Figur 6 zeigt eine weitere Darstellung eines Ausführungsbeispiels einer Sprühnebeldüse 205. Gemäß einem Ausführungsbeispiel ist die Sprühnebeldüse 205 wie die in Figur 4 beschrieben Sprühnebeldüse ausgeformt. Die Sprühnebeldüse 205 umfasst hierbei den starren Kunststoffteil 405, die elastische Düse 400 und den Kanal 500. Die Sprühnebeldüse 205 kann beispielsweise im Zusammenhang mit einer Einrichtung zum Generieren eines Impulses unter Verwendung von Druckluft verwendet werden, Wie nachfolgend anhand von Fig. 7 beschrieben, wird dabei Druckluft durch den Kanal 500 geleitet, um Verunreinigungen an der Düse 400 zu entfernen. Dadurch kann auf ein Element zum Generieren von Wirbelschleppen verzichtet werden.

Figur 7 zeigt eine weitere schematische Darstellung eines Ausführungsbeispiels einer Sprühnebelvorrichtung 200 für ein Reinigungsgerät 100. Gemäß einem Ausführungsbeispiel ist die Sprühnebelvorrichtung 200 ähnlich zu der in Figur 2 beschriebenen Sprühnebelvorrichtung ausgeformt. Die Sprühnebelvorrichtung 200 umfasst dabei die in Figur 6 beschriebene Sprühnebeldüse 205. Außerdem umfasst die Sprühnebelvorrichtung 200 eine Einrichtung 710 zum Generieren von Impulsen. Dabei umfasst die Einrichtung 710 einen Druckluftspeicher 720, einen Druckluftkanal 725 mit einem Rückschlagventil 730 und einem Sperrventil 735.

Beispielhaft werden zwei Sprühnebeldüsen 205 eingesetzt, die gemäß diesem Ausführungsbeispiel gereinigt werden, indem Druckluft einen Impuls erzeugt, welcher Verunreinigungen an der Düse der jeweiligen Sprühnebeldüse 205 entfernt. Dafür wird mittels dem Sperrventil 735 Druckluft aus dem Druckluftspeicher 720 in den Druckluftkanal 725 eingespeist. Gemäß einem Ausführungsbeispiel ist das Sperrventil 735 als ein Magnetventil ausgeformt. Alternativ ist das Sperrventil 735 auch als ein Kugelventil ausgeformt. Das Sperrventil 735 ist dazu da, um Druckluft entweder in dem Druckluftspeicher 720 zu halten oder Druckluft in den Druckluftkanal 725 zu speisen. Gemäß diesem Ausführungsbeispiel teilt sich der Druckluftkanal 725, um die beiden Sprühnebeldüsen 205 mit Druckluft versorgen zu können. Dabei münden die beiden Abschnitte des Druckluftkanals in die zu den Sprühnebeldüsen 205 führenden Wasserleitungen, sodass die Druckluft über die Wasserleitungen 210 in die Sprühnebeldüsen 205 eingeleitet und zum Reinigen verwendet wird.

Durch die Druckluft entsteht gemäß einem Ausführungsbeispiel eine selbstreinigende Sprühnebeldüse 205 für eine Dampfreduktion in einem Dampfkondensator. Alternativ kann nach Ende eines Sprühblocks im Dampfreduktionsprogramm auch über einen Druckluftstoß, eingeleitet über ein Magnetventil mit dem Druckluftkanal 725 in den Wasserweg der Düse, der nötige Impuls erfolgen.

Figur 8 zeigt eine Detailansicht eines Ausführungsbeispiels einer Sprühnebelvorrichtung 200. Dabei ist die Sprühnebelvorrichtung 200 wie die in Figur 7 beschriebene Sprühnebelvorrichtung ausgeformt. Die Sprühnebelvorrichtung 200 ist in dem Reinigungsgerät 100 verbaut, und umfasst die Einrichtung 710 zum Generieren von Impulsen.

Figur 9 zeigt ein Ablaufdiagramm eines Ausführungsbeispiels eines Verfahrens 900 zum Betreiben einer Sprühnebelvorrichtung, wie sie anhand der vorangegangenen Figuren beschrieben ist. Dabei umfasst das Verfahren 900 einen Schritt 901 des Förderns von Wasser an die Sprühnebeldüse und einen Schritt 903 des Generierens eines die Düse treffenden Impulses zum Lösen von an der Düse anhaftenden Verunreinigungen. Gemäß einem Ausführungsbeispiel werden die Schritte des Verfahrens entweder zeitgleich ausgeführt, beispielsweise wenn die Impulse über eine Wirbelstraße generiert werden, oder hintereinander ausgeführt, beispielsweise wenn die Impulse über Druckluft generiert werden.

## Patentansprüche

1. Sprühnebelvorrichtung (200) für einen Dampfkondensator für ein Reinigungsgerät (100), wobei die Sprühnebelvorrichtung (200) das folgende Merkmal aufweist:
eine Sprühnebeldüse (205) mit einem Kunststoffteil (405) und einer Düse (400) aus einem elastischen Material, wobei das Kunststoffteil (405) einen Kanal (500) zum Leiten von Wasser zu der Düse (400) ausformt, und wobei die Düse (400) ausgeformt ist, um unter Verwendung des Wassers einen Sprühnebel zu generieren.

2. Sprühnebelvorrichtung (200) gemäß Anspruch 1, mit einer Einrichtung (510; 710) zum Generieren eines die Düse (400) treffenden Impulses zum Lösen von an der Düse (400) anhaftenden Verunreinigungen.

3. Sprühnebelvorrichtung (200) gemäß Anspruch 2, wobei die Einrichtung (510) zum Generieren ein innerhalb des Kanals (500) feststehend angeordnetes Element (520) umfasst, wobei das Element (520) ausgeformt ist, um beim Leiten von Wasser durch den Kanal (500) eine Wirbelstraße (530) zum Generieren des Impulses zu generieren.

4. Sprühnebelvorrichtung (200) gemäß Anspruch 3, wobei das Element (520) als ein in den Kanal (500) hineinragender Fortsatz des Kunststoffteils (405) ausgeformt ist.

5. Sprühnebelvorrichtung (200) gemäß Anspruch 2, wobei die Einrichtung (710) zum Generieren ausgeformt ist, um Druckluft zum Erzeugen des Impulses in den Kanal (500) zu fördern.

6. Sprühnebelvorrichtung (200) gemäß Anspruch 5, mit einer Wasserleitung (210) zum Zuführen des Wassers in die Sprühnebeldüse (205), wobei die Einrichtung (710) zum Generieren einen Druckluftkanal (725) zum Fördern der Druckluft in die Wasserleitung (210) aufweist.

7. Sprühnebelvorrichtung (200) gemäß Anspruch 6, wobei in dem Druckluftkanal (725) ein Rückschlagventil (730) und ein Sperrventil (735) angeordnet sind.

8. Verfahren (900) zum Betreiben einer Sprühnebelvorrichtung (200) gemäß einem der vorangegangenen Ansprüche, mit folgenden Schritten:
Fördern (901) von Wasser in die Sprühnebeldüse (205); und
Generieren (903) eines die Düse (400) treffenden Impulses zum Lösen von an der Düse (400) anhaftenden Verunreinigungen.

9. Dampfkondensator für ein Reinigungsgerät (100) wobei der Dampfkondensator, folgende Merkmale aufweist:
einen Einlass (220) zum Einlassen von feuchter Luft aus einem Reinigungsraum (105);
einen Auslass (225) zum Auslassen entfeuchteter Luft in den Reinigungsraum (105); einen Luftkanal (215) zum Verbinden des Einlasses (220) mit dem Auslass (225); und
eine Sprühnebelvorrichtung (200) gemäß den Ansprüchen 1 bis 7, wobei die Düse (400) in dem Luftkanal (215) angeordnet ist, um den Sprühnebel in dem Luftkanal (215) zum Entfeuchten der feuchten Luft zu generieren.

10. Reinigungsgerät (100) mit folgenden Merkmalen:
einem Reinigungsraum (105); und
einem Dampfkondensator gemäß Anspruch 9.
